# EUROPÄISCHE PATENTSCHRIFT

(11) **EP 2 159 520 B1**
(45) Veröffentlichungstag und Bekanntmachung des Hinweises auf die Patenterteilung: **12.12.2018**
(21) Anmeldenummer: 09167314.5
(22) Anmeldetag: 06.08.2009
(51) Int. Cl.: F25D 21/14

(54) **Verdichter-Verdunstungsschale-Anordnung**
Compressor evaporation tray assembly
Dispositif compresseur-bac d'évaporation

(30) Priorität: 26.08.2008 DE 102008041558
(43) Veröffentlichungstag der Anmeldung: 03.03.2010
(73) Patentinhaber: BSH Hausgeräte GmbH, 81739 München (DE)
(72) Erfinder: Cieslik, Detlef, 89537, Giengen (DE); Dorn, Judith, 22765, Hamburg (DE); Pflomm, Berthold, 89077, Ulm (DE)

(56) Entgegenhaltungen:
- EP-A1- 1 621 832
- EP-A2- 0 803 691
- WO-A1-01/46631
- WO-A1-02/35166
- WO-A1-99/60314
- WO-A1-2004/001306
- WO-A1-2004/104500
- AT-B- 324 370
- DE-A1- 19 855 504
- FR-A- 1 595 334

## Beschreibung

Die vorliegende Erfindung betrifft eine Anordnung aus einem Verdichter und einer Verdunstungsschale zur Verwendung in einem Kältegerät. Eine solche Anordnung wird herkömmlicherweise eingesetzt, um Wasser, welches an einem Verdampfer im Innenraum des Kältegeräts kondensiert, mit Hilfe von von dem Verdichter während des Betriebs abgegebener Verlustwärme zu verdunsten. Für eine effiziente Verdunstung ist eine gute Wärmeübertragung vom Verdichter auf das Wasser in der Verdunstungsschale wesentlich.

Herkömmlicherweise kommen meist starre Verdunstungsschalen zum Einsatz, deren Form exakt der äußeren Gestalt des Verdichters nachgebildet sein muss, um einen innigen, großflächigen Kontakt zwischen Verdichter und Verdunstungsschale zu gewährleisten. Ein Nachteil dieses Ansatzes ist, dass für verschiedene Verdichtermodelle, auch wenn sie sich nur geringfügig in der Gestalt ihres Gehäuses unterscheiden, stets speziell angepasste Verdunstungsschalen bereitgestellt werden müssen. Für einen Kältegerätehersteller ist es daher mit erheblichem Aufwand verbunden, wenn in einer laufenden Geräteproduktion unterschiedliche Modelle von Verdichtern eingesetzt werden sollen, weil zum Beispiel ein ursprünglich vorgesehenes Verdichtermodell nicht in ausreichenden Stückzahlen zur Verfügung steht.

Aus EP 0 803 6910 A2 ist eine Anordnung mit einem Verdichter und einer Verdunstungsschale bekannt, bei der der Boden der Verdunstungsschale flexibel ist und sich unter dem Druck von in der Verdunstungsschale enthaltenem Wasser an das Gehäuse des Verdichters anschmiegt. Zwar ist aufgrund der Flexibilität des Bodens diese bekannte Anordnung tolerant gegen nicht allzu große Veränderungen in den Abmessungen des Verdichtergehäuses, doch führt die im Allgemeinen kuppelartige Gestalt des Oberteils des Verdichtergehäuses dazu, dass der flexible Boden sich nur unter Faltenbildung eng an das Gehäuse anschmiegen kann. Die Falten behindern jedoch einen engen, gut wärmeleitenden Kontakt mit dem Gehäuse. Ein kräftiger Boden mit nicht vernachlässigbarer Eigensteifigkeit benötigt einen nicht zu vernachlässigenden Wasserdruck, um sich großflächig eng an das Verdichtergehäuse anzuschmiegen; wenn die Wassermenge in der Verdunstungsschale klein und der Druck niedrig ist, ist die Wärmeübertragung relativ wenig effizient. Ein sehr dünner, weicher Boden kann sich zwar auch bei niedrigem Wasserstand eng an das Verdichtergehäuse anschmiegen, ist aber in erhöhtem Maße leckgefährdet.

Aus WO 2004/001306 A1 ist eine Anordnung mit einem Verdichter und einer Verdunstungsschale bekannt, bei der die Verdunstungsschale Halteklauen aufweist, die auf eine Rippe des Verdichters aufsteckbar sind, um die Verdunstungsschale am Verdichter zu befestigen. Damit beim Aufstecken die Halteklauen nach außen gebogen werden können, müssen wenigstens sie und kann die gesamte Verdunstungsschale aus einem flexiblen Material gefertigt sein.

Aufgabe der vorliegenden Erfindung ist, eine Verdichter-Verdunstungsschalen-Anordnung anzugeben, die einen innigen Kontakt zwischen Verdunstungsschale und Verdichter trotz eventuell variabler Abmessungen des Verdichtergehäuses gewährleistet und eine hohe Verdunstungsrate auch bei niedrigem Wasserstand erreicht.

Die Aufgabe wird erfindungsgemäß gelöst durch eine Verdichter-Verdunstungsschalen-Anordnung mit den Merkmalen des Anspruchs 1. Die Spannung sorgt für einen innigen Kontakt zwischen dem Verdichterteil und der Verdunstungsschale unabhängig vom Wasserstand in der letzteren. Das elastomere Material erlaubt es dem Boden, sich unterschiedlichen Gestalten des Verdichtergehäuses anpassen und sich unter der Spannung faltenfrei an das Verdichtergehäuse anzuschmiegen, auch wenn letzteres kuppelartig gewölbt ist.

Zur Verankerung der Verdunstungsschale am Verdichtergehäuse greift ein Schweißwulst des Verdichtergehäuses , der in an sich bekannter Weise eine obere und eine untere Schale des Gehäuses des Verdichters miteinander verbindet, formschlüssig in eine Aussparung der Verdunstungsschale ein.

Die Aussparung, die den radialen Überstand des Verdichtergehäuses aufnimmt, ist in einem den Boden umgebenden umlaufenden Ring der Verdunstungsschale gebildet. Um trotz der Spannung des Bodens den Überstand in der Aussparung halten zu können, ist der umlaufende Ring zweckmäßigerweise steifer als der Boden.

Eine äußere Wand der Verdunstungsschale steht vorzugsweise von dem Ring ab. Diese äußere Wand kann vertikal oder schwach nach oben divergent ausgerichtet sein, um den Anteil der in Kontakt mit dem Verdichtergehäuse Wärme aufnehmenden Oberfläche an der Gesamtoberfläche eines in der Verdunstungsschale enthaltenen Wasserkörpers groß zu halten und so verdunstungsfördernde hohe Wassertemperaturen in der Verdunstungsschale zu gewährleisten.

Um die Anbringung der Verdunstungsschale und/oder ihre dauerhafte Befestigung am Verdichter zu erleichtern, kann die Verdunstungsschale mit zwei nach unten über den Ring überstehenden Laschen versehen sein.

Um ein Abrutschen der Verdunstungsschale aufgrund der in ihrem Boden herrschenden Spannung zu verhindern, kann ein Fixiergurt um die Verdunstungsschale herumgespannt sein.

Einer anderen Ausgestaltung zufolge ist ein an wenigstens zwei Stellen mit der Verdunstungsschale verbundener Fixiergurt unter einem Boden des Gehäuses des Verdichters her gespannt.

Wenn die Verdunstungsschale wie oben erwähnt Laschen aufweist, kann der Fixiergurt auf einfache Weise an den Laschen befestigt sein.

Auch der Fixiergurt dieser anderen Ausgestaltung ist vorzugsweise elastisch.

Bevorzugt ist ferner, dass die Schale wenigstens eine äußere und eine innere Wand aufweist, die jeweils ein äußeres und ein inneres Reservoir für zu verdunstendes Wasser umgeben, wobei die obere Kante der inneren Wand höher liegt als die der äußeren Wand. So kann sichergestellt werden, dass auch über einem hohen Bereich des Verdichtergehäuses zu verdunstendes Wasser gespeichert werden kann, das die von diesem Bereich abgegebene Abwärme aufnimmt.

Während der Boden möglichst dünnwandig sein sollte, um sich ohne übermäßige Spannung eng an das Verdichtergehäuse anschmiegen zu können, sollten die Wände eine gewisse Eigensteifigkeit aufweisen, um sicherzustellen, dass sie nicht am Boden zur Anlage kommen. Daher ist die Stärke der Wände vorzugsweise höher als die des Bodens, und zwar besonders bevorzugt insbesondere in ihrem oberen Bereich.

Weitere Merkmale und Vorteile der Erfindung ergeben sich aus der nachfolgenden Beschreibung von Ausführungsbeispielen unter Bezugnahme auf die beigefügten Figuren. Es zeigen:
- Fig.1: eine Vorderansicht einer erfindungsgemäßen Verdichter-Verdunstungsschalen-Anordnung mit zur Hälfte geschnitten dargestellter Verdunstungsschale gemäß einer ersten Ausgestaltung der Erfindung;
- Fig.2: eine Teilansicht einer Anordnung gemäß einer zweiten Ausgestaltung der Erfindung; und
- Fig. 3: eine Teilansicht gemäß einer dritten Ausgestaltung der Erfindung.

Ein in der Ansicht der Fig. 1 mit 1 bezeichneter Verdichter hat in an sich bekannter Weise ein aus zwei Schalen, einer im Wesentlichen zylindrischen unteren Schale 2 und einer kuppelförmigen oberen Schale 3, zusammengefügtes Gehäuse. Die Ränder der Schalen 2, 3 sind miteinander in einem ringförmig umlaufenden Schweißwulst 4 verbunden.

Eine einteilig aus einem gummielastischen Kunststoffmaterial wie etwa TPU oder Santoprene geformte Verdunstungsschale 5 ist auf dem Verdichter 1 montiert. Die Verdunstungsschale 5 ist bezüglich einer strichpunktierten Mittellinie der Fig.1 symmetrisch und ist links der Mittellinie in einer Vorderansicht und rechts von ihr in einem radialen Schnitt gezeigt. Die Verdunstungsschale 5 hat einen dehnbaren und flexiblen dünnen Boden 6, der über die obere Schale 3 gespannt ist und sich an deren konvexe Wölbung überall eng anschmiegt.

Die Spannung des Bodens 6 ist aufrechterhalten durch einen Ring 7, der einen äußeren Rand des Bodens 6 bildet. Die Materialstärke des Rings 7 ist deutlich höher als die des Bodens 6, so dass der Ring 7 eine nicht zu vernachlässigende Eigensteifigkeit aufweist. Der Ring 7 ist am Verdichter 1 verankert durch Eingriff des Schweißwulsts 4 in eine umlaufende Nut an der Innenseite des Rings 7.

Eine zylindrische äußere Wand 8 erstreckt sich ausgehend von dem Ring 7 nach oben und begrenzt zusammen mit dem Boden 6 ein ringförmiges äußeres Wasserreservoir 9.

Konzentrisch zu der äußeren Wand 8 geht vom Boden 6 eine innere Wand 10 aus, die ein inneres Wasserreservoir 11 auf einem höheren Niveau als das äußere Reservoir 9 begrenzt. Wenn die Anordnung der Fig. 1 in einem Kältegerät eingebaut ist, befindet sich das innere Reservoir 11 unter einem Kondenswasserauslass, so dass aus dem Innenraum des Kältegeräts abgeführtes Kondenswasser zunächst das innere Reservoir 11 füllt. Erst wenn dieses überläuft, gelangt auch Wasser in das ringförmige äußere Reservoir 9.

An einer Unterseite des Rings 7 sind einander diametral gegenüberliegend zwei Laschen 12 angeformt, von denen in der Darstellung der Fig. 1 nur eine zur Hälfte zu sehen ist. Die Laschen 12 können zu zwei verschiedenen Zwecken dienen. Zum einen können sie als Griffe dienen, an denen die Verdunstungsschale 5 erfasst und auf den Verdichter 1 aufgezogen werden kann. Durch das Angreifen an den Laschen 12 ist es möglich, den Ring 7 ein Stück weit aufzudehnen, so dass er auf die Schweißwulst 4 aufgleiten und diese in seiner inneren Nut aufnehmen kann.

Des Weiteren können die Laschen 12 zur dauerhaften Fixierung der Verdunstungsschale 5 mit Hilfe eines sich quer über den Boden der unteren Schalte 3 erstreckenden Spanngurtes 13 dienen. Der bezüglich der Mittellinie symmetrische Spanngurt 13 ist ein an seinen zwei Enden verbreitertes oder, wie in der Fig. dargestellt, gegabeltes Band, das vorzugsweise aus dem gleichen gummielastischen Material wie die Verdunstungsschale 5 besteht. An jeder Gabelung läuft der Spanngurt 13 in zwei Äste 14 aus, von denen wiederum in Fig. 1 nur einer zu sehen ist. Jeder Ast 14 trägt, über einen taillierten Abschnitt verbunden, einen kugeligen Kopf 15, dessen Durchmesser geringfügig größer ist als in den Laschen 12 der Verdunstungsschale 5 gebildete Öffnungen. Wenn der Ast 14 zwischen der Lasche 12 und der unteren Schale 2 platziert wird, kann der Kopf 15 durch Drücken der Lasche 12 gegen die untere Schale 2 durch die Öffnung hindurchgedrückt werden, wodurch der Spanngurt 13 an der Lasche 12 verrastet. Wenn dies an beiden Seiten geschehen ist, trägt die Spannung des Spanngurtes 13 dazu bei, dass die Verdunstungsschale 5 sicher an dem Schweißwulst 4 verrastet gehalten wird.

Infolge seiner Elastizität kann der Spanngurt 13 Streuungen in den vertikalen Abmessungen des Verdichters 1 kompensieren. Ob der Spanngurt 13 erforderlich ist, hängt von den genauen Abmessungen der oberen Schale 3 und des Schweißwulstes 4 ab. Bei einem Verdichtermodell, bei dem diese Abmessungen eher gering sind und die Spannung des Bodens 6 nicht ausreicht, um den sicheren Halt des Rings 7 an dem Schweißwulst 4 zu gefährden, kann der Spanngurt 13 auch weggelassen werden.

Eine erste Abwandlung des Erfindungsprinzips ist in Fig. 2 in einer zu Fig. 1 analogen Ansicht dargestellt. Die Blickrichtung ist gegenüber derjenigen der Fig. 1 um 90° gedreht, so dass die Laschen 12 der Verdunstungsschale 5 in Seitenansicht bzw. im Schnitt zu sehen sind. Um die Griffigkeit der Laschen zu verbessern, sind diese an ihrem unteren Rand jeweils mit einer Verstärkung 16 versehen.

Unabhängig vom Vorhandensein der Verstärkung 16 ist die in Fig. 2 gezeigte Sicherung der Verdunstungsschale 5 am Verdichter 1: in eine außen umlaufende Nut 17 des Rings 7 ist ein inelastischer Gurt 18, zum Beispiel ein Kabelbinder, eingelegt und festgespannt, der eine radiale Aufweitung des Rings 7 und damit das Abgleiten von der Schweißwulst 4 unterbindet.

Abweichend von der Darstellung der Fig. 2 könnte zwischen dem Ring 7 und den Laschen 12 noch ein kurzer ringförmig umlaufender Abschnitt vorgesehen sein, der - anstelle des Rings 7 - die Nut 17 und den Gurt 18 aufnimmt.

Bei der in Fig. 3 gezeigten Ausgestaltung ist, wie mit Bezug auf Fig. 1 beschrieben, die Verdunstungsschale 5 durch den unter dem Verdichter 1 her gespannten Spanngurt 13 gesichert. Der Schnitt der Fig. 3 zeigt die mit Bezug auf Fig. 1 beschriebene Verankerung des Kopfs 15 an der Lasche 12.

Ein Unterschied zur Ausgestaltung der Fig. 1 liegt in den Wandstärken des Bodens 6 und der zylindrischen Wände 8, 10. Während der Boden 6 dünnwandig ist, so dass er, wenn er nicht auf den Verdichter 1 aufgezogen ist, unter dem Gewicht der Wand 10 in sich zusammenfällt, weisen die Wände 8, 10 eine von unten nach oben zunehmende Wandstärke auf. So können die Wände 8, 10 einer bei der Montage auf einen Verdichter 1 eventuell erforderlichen Aufweitung des Bodens 6 und des Rings 7 ohne allzu großen Widerstand folgen, weisen aber in ihrem oberen Bereich, insbesondere in Höhe eines abschließenden oberen Wulstes 19, eine ausreichende Steifigkeit auf, um ihre Standfestigkeit in allen Einbausituationen zu gewährleisten. So kann das Auslaufen von Wasser aufgrund einer kollabierten Wand 8 oder 10 zuverlässig ausgeschlossen werden.

## Patentansprüche

1. Verdichter-Verdunstungsschale-Anordnung mit einer auf einem Gehäuse (2, 3) eines Verdichters (1) montierten Verdunstungsschale (5), wobei ein radialer Überstand des Verdichtergehäuses (2, 3) formschlüssig mit einer Aufnahme an der Verdunstungsschale (5) zusammenwirkt und ein flexibler Boden (6) der Verdunstungsschale (5) zumindest abschnittsweise unter Vorspannung an einem Gehäuseoberteil (3) des Verdichters (1) anliegt, **dadurch gekennzeichnet, dass** wenigstens der Boden (6) der Verdunstungsschale (5) aus einem elastomeren Material besteht und dass der radiale Überstand ein Schweißwulst (4) ist, der eine obere und eine untere Schale (2, 3) des Gehäuses des Verdichters (1) miteinander verbindet.

2. Anordnung nach Anspruch 1, **dadurch gekennzeichnet, dass** die Verdunstungsschale (5) einstückig aus dem elastomeren Material gefertigt ist.

3. Anordnung nach Anspruch 1 oder 2, **dadurch gekennzeichnet, dass** die Aufnahme als Aussparung ausgebildet und in einem den Boden (6) umgebenden umlaufenden Ring (7) der Verdunstungsschale (5) gebildet ist.

4. Anordnung nach Anspruch 3, **dadurch gekennzeichnet, dass** der umlaufende Ring (7) materialsteifer als der Boden (6) ausgebildet ist.

5. Anordnung nach Anspruch 3 oder 4, **dadurch gekennzeichnet, dass** eine äußere Wand (8) der Verdunstungsschale (5) von dem Ring (7) absteht.

6. Anordnung nach Anspruch 4 oder 5, **dadurch gekennzeichnet, dass** die Verdunstungsschale (5) zwei nach unten über den Ring (7) überstehende Laschen (12) aufweist.

7. Anordnung nach einem der vorhergehenden Ansprüche, **dadurch gekennzeichnet, dass** ein Fixiergurt (18) um die Verdunstungsschale (5) herum gespannt ist.

8. Anordnung nach einem der vorhergehenden Ansprüche, **dadurch gekennzeichnet, dass** ein an wenigstens zwei Stellen mit der Verdunstungsschale (5) verbundener Fixiergurt (13) unter einem Boden des Gehäuses (2, 3) her gespannt ist.

9. Anordnung nach Anspruch 6 und Anspruch 8, **dadurch gekennzeichnet, dass** der Fixiergurt (13) an den Laschen (12) befestigt ist.

10. Anordnung nach Anspruch 8 oder 9, **dadurch gekennzeichnet, dass** der Fixiergurt (13) elastisch ist.

11. Anordnung nach einem der vorhergehenden Ansprüche, **dadurch gekennzeichnet, dass** die Verdunstungsschale (5) wenigstens eine äußere und eine innere Wand (8, 10) aufweist, die jeweils ein äußeres und ein inneres Reservoir (9, 11) umgeben, wobei die obere Kante der inneren Wand (10) höher liegt als die der äußeren Wand (8).

12. Anordnung nach Anspruch 5 oder 11, **dadurch gekennzeichnet, dass** jede Wand (8, 10) wenigstens in einem oberen Bereich stärker als der Boden (6) ist.

13. Kältegerät, insbesondere Haushaltskältegerät, gekennzeichnet mit einer Verdichter-Verdunstungsschalen-Anordnung nach einem der Ansprüche 1 bis 12.

## Claims

1. Compressor evaporation tray assembly with an evaporation tray (5) mounted on a housing (2, 3) of a compressor (1), wherein a radial protrusion of the compressor housing (2, 3) interacts with a recess on the evaporation tray (5) in a form-fitting manner and a flexible base (6) of the evaporation tray (5) is in contact with an upper housing part (3) of the compressor (1) in a pretensioned manner, at least in sections, **characterised in that** at least the base (6) of the evaporation tray (5) consists of an elastomeric material and the radial overhang is a welding bead (4) which interconnects an upper and a lower tray (2, 3) of the housing of the compressor (1).

2. Assembly according to claim 1, **characterised in that** the evaporation tray (5) is manufactured in one piece from the elastomeric material.

3. Assembly according to claim 1 or 2, **characterised in that** the recess is embodied as a notch and is formed in a circumferential ring (7) of the evaporation tray (5) which surrounds the base (6).

4. Assembly according to claim 3, **characterised in that** the circumferential ring (7) is embodied such that it has a greater material stiffness than the base (6).

5. Assembly according to claim 3 or 4, **characterised in that** an outer wall (8) of the evaporation tray (5) protrudes from the ring (7).

6. Assembly according to claim 4 or 5, **characterised in that** the evaporation tray (5) has two brackets (12) projecting downwards beyond the ring (7).

7. Assembly according to one of the preceding claims, **characterised in that** a fixing strap (18) is braced around the evaporation tray (5).

8. Assembly according to one of the preceding claims, **characterised in that** a fixing strap (13) connected to the evaporation tray (5) at at least two points is braced back below a base of the housing (2, 3).

9. Assembly according to claim 6 and claim 8, **characterised in that** the fixing strap (13) is fastened to the brackets (12).

10. Assembly according to claim 8 or 9, **characterised in that** the fixing strap (13) is resilient.

11. Assembly according to one of the preceding claims, **characterised in that** the evaporation tray (5) has at least one outer and one inner wall (8, 10), which in each case surrounds an outer and an inner reservoir (9, 11), wherein the outer edge of the inner wall (10) is higher than that of the outer wall (8).

12. Assembly according to claim 5 or 11, **characterised in that** each wall (8, 10) is thicker than the base (6), at least in an upper region.

13. Refrigeration appliance, in particular domestic refrigeration appliance, **characterised by** a compressor evaporation tray assembly according to one of claims 1 to 12.

## Revendications

1. Montage compresseur-bac d'évaporation avec un bac d'évaporation (5) monté sur le corps (2, 3) d'un compresseur (1), une saillie radiale du corps de compresseur (2, 3) coopérant par emboîtement avec un logement sur le bac d'évaporation (5) et un fond souple (6) du bac d'évaporation (5) étant situé au moins pour parties sous précontrainte sur une partie supérieure de corps (3) du compresseur (1), **caractérisé en ce qu'**au moins le fond (6) du bac d'évaporation (5) est constitué d'une matière élastomère et **en ce que** la saillie radiale est un cordon de soudure (4) qui relie l'un à l'autre un bac supérieur et un inférieur (2, 3) du corps de compresseur (1).

2. Montage selon la revendication 1, **caractérisé en ce que** le bac d'évaporation (5) est fabriqué monobloc en matière élastomère.

3. Montage selon la revendication 1 ou 2, **caractérisé en ce que** le logement est configuré comme un creux et est formé dans une bague (7) périphérique du bac d'évaporation entourant le fond (6).

4. Montage selon la revendication 3, **caractérisé en ce que** la bague périphérique (7) est réalisée en matériau plus rigide que le fond (6).

5. Montage selon la revendication 3 ou 4, **caractérisé en ce qu'**une paroi extérieure (8) du bac d'évaporation (5) est éloignée de la bague (7).

6. Montage selon la revendication 4 ou 5, **caractérisé en ce que** le bac d'évaporation (5) présente deux colliers (12) faisant saillie vers le bas au-dessus de la bague (7).

7. Montage selon l'une des revendications précédentes, **caractérisé**
**en ce qu'**une sangle de fixation (18) est tendue tout autour du bac d'évaporation (5).

8. Montage selon l'une des revendications précédentes, **caractérisé en ce qu'**une sangle de fixation (13) reliant le bac d'évaporation (5) en au moins deux points est étendue sous le fond du corps (2, 3).

9. Montage selon la revendication 6 et la revendication 8, **caractérisé en ce que** la sangle de fixation (13) est fixée aux colliers (12).

10. Montage selon la revendication 8 ou 9, **caractérisé en ce que** la sangle de fixation (13) est élastique.

11. Montage selon l'une des revendications précédentes, **caractérisé en ce que** le bac d'évaporation (5) présente au moins une paroi extérieure et une intérieure (8, 10), lesquelles entourent chaque fois un réservoir extérieur et un intérieur (9, 11), l'arête supérieure de la paroi intérieure (10) étant située plus haut que celle de la paroi extérieure (8).

12. Montage selon la revendication 5 ou 11, **caractérisé en ce que** chaque paroi (8, 10) est, au moins dans une zone supérieure, plus solide que le fond (6).

13. Appareil frigorifique, en particulier appareil frigorifique électroménager, **caractérisé par** un montage compresseur-bac d'évaporation selon l'une des revendications 1 à 12.
